# EUROPÄISCHE PATENTSCHRIFT

(11) **EP 0 250 858 B1**
(45) Veröffentlichungstag und Bekanntmachung des Hinweises auf die Patenterteilung: **14.07.1993**
(21) Anmeldenummer: 87107534.7
(22) Anmeldetag: 23.05.1987
(51) Int. Cl.: H01P 1/208

(54) **Mikrowellenfilter mit vielfach gekoppelten Hohlraumresonatoren**
Microwave filter with multiple coupled cavity resonators
Filtre à micro-ondes à cavités résonnantes à couplages multiples

(30) Priorität: 25.06.1986 DE 3621298
(43) Veröffentlichungstag der Anmeldung: 07.01.1988
(73) Patentinhaber: ANT Nachrichtentechnik GmbH, D-71522 Backnang (DE)
(72) Erfinder: Rosenberg, Uwe, Dipl.-Ing., D-7151 Allmersbach i.T. (DE); Wolk, Dieter, Dipl.-Ing., D-7054 Korb (DE)

(56) Entgegenhaltungen:
- FR-A- 2 285 729
- PATENT ABSTRACTS OF JAPAN, Band 8, Nr. 198 (E-265)[1635], 11. September 1984; & JP-A-59 86 902 (MITSUBISHI DENKI K.K.) 19-05-1984
- IEEE TRANSACTIONS ON MICROWAVE THEORY AND TECHNIQUES, Band MTT-24, Nr. 10, Oktober 1976, Seiten 640-648; A.E. ATIA et al.: "General TE011-mode waveguide bandpass filters"
- 1978 IEEE INTERNATIONAL SYMPOSIUM ON CIRCUITS AND SYSTEMS PROCEEDINGS, New York, 17.-19. Mai 1978, Seiten 790-793, IEEE, New York, US; K.A. ZAKI et al.: "Sensitivity analysis of multi-coupled cavity filters"

## Beschreibung

Die vorliegende Erfindung betrifft ein Mikrowellenfilter, das mehrere Hohlraumresonatoren besitzt, die über Koppelöffnungen in ihren parallel zur Wellenausbreitungsrichtung verlaufenden Seitenwandungen miteinander gekoppelt sind, wobei alle das Filter bildenden Hohlraumresonatoren nach Art einer dichtesten Zylinderpackung angeordnet sind, so daß jeder einzelne Hohlraumresonator mit einer größtmöglichen Zahl der vorhandenen Hohlraumresonatoren in Berührung steht, und alle in Energieflußrichtung zwischen einem Signaleingangs-Hohlraumresonator und einem Signalausgangs-Hohlraumresonator aufeinanderfolgenden Hohlraumresonatoren über Koppelöffnungen in deren Seitenwänden positiv miteinander gekoppelt sind.

Ein derartiges Mikrowellenfilter ist aus der FR-A-2 285 729 bekannt. Sämtliche zwischen den einzelnen benachbarten Hohlraumresonatoren existierenden Kopplungen sind positiv, so daß die Möglichkeit, bestimmte Filtercharakteristika zu realisieren, stark beschränkt sind.

Bei einem aus der DE-OS 26 43 094 bzw. der IEEE Transactions on Microwave Theory and Techniques, Band MTT-24, Nr. 10, Oktober 1976, Seiten 640-648 hervorgehenden Mikrowellenfilter sind sowohl positive als auch negative Kopplungen zwischen einzelnen Hohlraumresonatoren vorgesehen. Die positiven Kopplungen werden durch Koppelöffnungen in den Seitenwänden jeweils benachbarter Hohlraumresonatoren verwirklicht, und negative Kopplungen erfolgen über Koppelschlitze in den Endwänden. Soll also ein Filter mit positiven und negativen Kopplungen realisiert werden, so ist eine sehr komplizierte und voluminöse Struktur von Hohlraumresonatoren erforderlich.

Der Erfindung liegt nun die Aufgabe zugrunde, ein Mikrowellenfilter der eingangs genannten Art anzugeben, das aus einer einfachen, platzsparenden Hohlraumresonator-Konstruktion besteht, die eine möglichst große Vielzahl von gleich- und verschiedenartigen Kopplungen zwischen den einzelnen Hohlraumresonatoren zuläßt.

Erfindungsgemäß wird diese Aufgabe durch die Merkmale des Anspruchs 1 gelöst.

Zweckmäßige Ausführungen der Erfindung gehen aus den Unteransprüchen hervor.

Durch die Anordnung der Hohlraumresonatoren nach Art einer dichtesten Zylinderpackung gibt es eine größtmögliche Zahl von Berührungszonen, die für Kopplungen ausnutzbar sind. Außerdem führt die Hohlraumresonatorkonstellation nach der /erfindung zu einem raumsparenden kompakten Mikrowellenfilter.

An Hand von in der Zeichnung dargestellten Ausführungsbeispielen wird nachfolgend die Erfindung näher beschrieben.
- Fig. 1 und 2: zeigen zwei verschiedene Konstellationen von Hohlraumresonatoren und
- Fig. 3: zeigt Wellenmoden, die in den Hohlraumresonatoren existieren.

Der Fig. 1 ist ein Mikrowellenfilter zu entnehmen, das aus sechs zylindrischen Hohlraumresonatoren H1 ... H6 mit runden Querschnitten besteht. Die Hohlraumresonatoren sind nach Art einer dichtesten Zylinderpackung angeordnet, wobei jeder Hohlraumresonator mit seiner Seitenwand an die Seitenwände mehrerer anderer Hohlraumresonatoren angrenzt. Durch diese Konstellation der Hohlraumresonatoren H1 ... H6 entsteht eine größtmögliche Zahl von gegenseitigen Seitenwandungs-Berührungen. Über Koppelöffnungen (z.B. Löcher, Schlitze) in den Seitenwandungs-Berührungszonen kann nun eine Vielzahl von elektromagnetischen Kopplungen zwischen benachbarten Hohlraumresonatoren realisiert werden.

Beim in Fig. 1 dargestellten Ausführungsbeispiel bestehen Kopplungen (mit dem Symbol gekennzeichnet in den Seitenwandungs-Berührungszonen zwischen den in Energieflußrichtung angeordneten Hohlraumresonatoren H1 ... H6, beginnend mit dem einen Signaleingang E aufweisenden Hohlraumresonator H6. Außer diesen Haptkopplungen der in Energieflußrichtung aneinandergereihten Hohlraumresonatoren gibt es zusätzlich noch Nebenkopplungen (mit dem Symbol x gekennzeichnet) zwischen dem zentralen Hohlraumresonator H1 und den ihm benachbarten Hohlraumresonatoren H3, H4, H5 und H6.

Eine gegenüber dem in Fig. 1 dargestellten Ausführungsbeispiel leicht abgewandelte Konstellation der Hohlraumresonatoren H1 ... H6 zeigt die Fig. 2. Hier sind Nebenkopplungen zwischen einem zentral angeordneten Hohlraumresonator H4 und dessen nicht in Energieflußrichtung benachbarten Hohlraumresonatoren H1, H2 und H6 und eine Nebenkopplung zwischen dem Signaleingangs-Hohlraumresonator H1 und dem Signalausgangs-Hohlraumresonator H6 eingerichtet.

Die Anordnung der Hohlraumresonatoren nach Art einer dichtesten Zylinderpackung läßt eine große Vielzahl von Variationen bei der Zusammenstellung der miteinander zu koppelnden Hohlraumresonatoren zu. Außerdem kann ein Mikrowellenfilter, das nach der beschriebenen Art aufgebaut ist, mit wenig Aufwand um zusätzliche Hohlraumresonatoren zu einer komplexeren Filterstruktur erweitert werden.

Die oben angesprochenen Nebenkopplungen zwischen benachbarten, aber nicht in Energieflußrichtung aufeinanderfolgenden Hohlraumresonatoren können entweder als positive oder als negative Kopplungen realisiert werden. An Hand der Fig. 3 soll verdeutlicht werden, wie zwei benachbarte Hohlraumresonatoren entweder positiv oder negativ gekoppelt werden können. Dazu ist in einem der beiden benachbarten Hohlraumresonatoren, von denen die Fig. 3 einen Längsschnitt parallel zur Wellenausbreitungsrichtung z zeigt, der TE 011-Wellenmode und in dem anderen Hohlraumresonator der TE 012-Wellenmode existent. In einem Bereich der beiden mit ihren Seitenwandungen aneinandergrenzenden Hohlraumresonatoren verlaufen die magnetischen Feldlinien des TE 011- und des TE 012-Wellenmodes in gleiche Richtung parallel zueinander. Eine dort angeordnete Koppelöffnung K1 ermöglicht eine positive Kopplung zwischen den Hohlraumresonatoren. In einem anderen Bereich der beiden Hohlraumresonatoren verlaufen die magnetischen Feldlinien des TE 011- und des TE 012-Wellenmodes in entgegengesetzte Richtungen. Eine dort in der Seitenwandung vorhandene Koppelöffnung K2 ermöglicht eine negative Kopplung.

Würde man z.B. ein Mikrowellenfilter gemäß Fig. 1 mit positiven Hauptkopplungen der in Energieflußrichtung aneinandergereihten Hohlraumresonatoren H1 ... H6 und mit negativen Nebenkopplungen zwischen den Hohlraumresonatoren H1, H4 und den Hohlraumresonatoren H1, H6 verwirklichen, so erhielte man eine elliptische Filtercharakteristik mit 2 Paar echten Nullstellen sechster Ordnung mit einer Filtergüte von 15.000 bei 12 GHz.

## Patentansprüche

1. Mikrowellenfilter, das mehrere Hohlraumresonatoren besitzt, die über Koppelöffnungen in ihren parallel zur Wellenausbreitungsrichtung verlaufenden Seitenwandungen miteinander gekoppelt sind, wobei alle das Filter bildenden Hohlraumresonatoren (H1 ... H6) nach Art einer dichtesten Zylinderpackung angeordnet sind, so daß jeder einzelne Hohlraumresonator mit einer größtmöglichen Zahl der vorhandenen Hohlraumresonatoren in Berührung steht, und alle in Energieflußrichtung zwischen einem Signaleingangs-Hohlraumresonator (H1) und einem Signalausgangs-Hohlraumresonator (H6) aufeinanderfolgenden Hohlraumresonatoren (H2 ... H5) über Koppelöffnungen (K1) in deren Seitenwänden positiv miteinander gekoppelt sind, dadurch gekennzeichnet, daß benachbarte Hohlraumresonatoren, die nicht in Energieflußrichtung direkt aufeinanderfolgen, über Koppelöffnungen (K2) in den Seitenwänden negativ gekoppelt sind und daß ein Hohlraumresonator, der gleichzeitig mit einem benachbarten Hohlraumresonator positiv und mit einem anderen benachbarten Hohlraumresonator negativ gekoppelt ist, so dimensioniert ist, daß in ihm ein Wellenmode angeregt wird, der tangential zu der Hohlraumresonator-Seitenwand in zwei verschiedene Richtungen orientierte Magnetfeldlinien aufweist, und daß eine Koppelöffnung derart angeordnet ist, daß Magnetfeldlinien der einen oder der anderen Orientierungsrichtung mit gleich oder entgegengesetzt orientierten Magnetfeldlinien in einem benachbarten Hohlraumresonator gekoppelt werden, je nachdem ob eine positive oder eine negative Kopplung realisiert wird.

2. Mikrowellenfilter nach Anspruch 1, dadurch gekennzeichnet, daß der Wellenmode vom Typ TE 012 ist und daß in benachbarten Hohlraumresonatoren ein Wellenmode vom Typ TE 011 existiert.

## Claims

1. A microwave filter composed of a plurality of cavity resonators coupled together by way of coupling irises in their side walls which extend parallel to the direction of wave propagation, wherein all cavity resonators (H1 ... H6) forming the filter are arranged in the manner of an extremely tight cylinder pack so that each individual cavity resonator is in contact with the largest possible number of existing cavity resonators, and all cavity resonators (H2 ... H5) that are successive to one another in the direction of energy flow between a signal input cavity resonator (H1) and a signal output cavity resonator (H6) are positively coupled together by way of coupling irises (K1) in their side walls, characterised in that adjacent cavity resonators which are not immediately successive in the direction of energy flow are negatively coupled by way of coupling irises (K2) in the side walls and a cavity resonator which is simultaneously positively coupled with an adjacent cavity resonator and negatively coupled with another adjacent cavity resonator is dimensioned in such a manner that a mode is excited within it which has magnetic field lines that are oriented in two different directions tangentially to the cavity resonator side wall and a coupling iris is arranged in such a manner that the magnetic field lines of the one or the other direction of orientation are coupled with magnetic field lines of the same or opposite orientation in an adjacent cavity resonator, depending on whether a positive or a negative coupling is being realised.

2. A microwave filter according to claim 1, characterised in that the mode is of type TE 012 and a mode of type TE 011 exists in adjacent cavity resonators.

## Revendications

1. Filtre à micro-ondes possédant plusieurs résonateurs à cavité couplés les uns aux autres par des ouvertures de couplage dans leurs parois latérales s'étendant parallèlement à la direction de propagation des ondes, tous les résonateurs à cavité (H1 ... H6) formant le filtre étant agencés à la manière d'un groupement de cylindres aussi compact que possible, de sorte que chaque résonateur à cavité individuel se trouve au contact du plus grand nombre possible des résonateurs à cavité présents, et tous les résonateurs à cavité (H2 ... H5) qui se succèdent dans la direction du flux d'énergie entre un résonateur à cavité (H1) pour entrée de signal et un résonateur à cavité (H6) pour sortie de signal sont couplés positivement les uns aux autres par des ouvertures de couplage (K1) dans leurs parois latérales, caractérisé par le fait que des résonateurs à cavité voisins qui ne se succèdent pas directement dans la direction du flux d'énergie sont couplés négativement par des ouvertures de couplage (K2) dans les parois latérales, et par le fait qu'un résonateur à cavité qui est simultanément couplé positivement à un résonateur à cavité voisin et négativement à un autre résonateur à cavité voisin est dimensionné de manière que soit excité en lui un mode d'onde qui présente des lignes de champ magnétique orientées tangentiellement à la paroi latérale du résonateur à cavité, dans deux directions différentes, et par le fait qu'une ouverture de couplage est agencée de manière que des lignes de champ magnétique de l'une ou l'autre direction d'orientation soient couplées à des lignes de champ magnétique orientées pareillement ou de manière opposée dans un résonateur à cavité voisin, cela selon que c'est un couplage positif ou négatif qui est réalisé.

2. Filtre à micro-ondes selon revendication 1, caractérisé par le fait que le mode d'onde est du type TE 012, et par le fait qu'un mode d'onde du type TE 011 existe dans des résonateurs à cavité voisins.
